# EUROPÄISCHE PATENTSCHRIFT

(11) **EP 2 784 418 B1**
(45) Veröffentlichungstag und Bekanntmachung des Hinweises auf die Patenterteilung: **12.01.2022**
(21) Anmeldenummer: 14161387.7
(22) Anmeldetag: 25.03.2014
(51) Int. Cl.: F25D 25/02, A47B 73/00

(54) **Kältegerät mit einer Getränkebehälterablage**
Refrigeration device with a beverage container tray
Appareil frigorifique doté d'un système de placement de récipient de boisson

(30) Priorität: 26.03.2013 DE 102013205306; 28.11.2013 DE 102013224403
(43) Veröffentlichungstag der Anmeldung: 01.10.2014
(73) Patentinhaber: BSH Hausgeräte GmbH, 81739 München (DE)
(72) Erfinder: Briem, Robert, 89150 Laichingen (DE); Oberfell, Gernot, 80809 München (DE); Schmidt, Tobias, 81371 München (DE); Wertel, Jan, London, NW3 2TX (GB)

(56) Entgegenhaltungen:
- WO-A1-2007/099114
- CN-A- 102 494 503
- CN-A- 102 954 659
- US-A1- 2004 160 151
- US-A1- 2012 228 252

## Beschreibung

Die Erfindung betrifft ein Kältegerät mit einem Kältefach, in dem ein Fachboden und eine Getränkebehälterablage angeordnet sind.

Kältegeräte, insbesondere als Haushaltsgeräte ausgebildete Kältegeräte, sind bekannt und werden zur Haushaltsführung in Haushalten oder im Gastronomiebereich eingesetzt, um verderbliche Lebensmittel und/oder Getränke bei bestimmten Temperaturen zu lagern.

Aus der US 6,932,449 B2 ist ein Kältegerät bekannt, das eine auf einen Fachboden abstützbare Getränkebehälterablage aufweist, die einen von einem umlaufenden Rand eingefassten flächigen Grundkörper aufweist, der eine durch eine Vertiefung gebildete erste Aufnahme für einen ersten Getränkebehälter aufweist. Ferner weist der umlaufende Rand eine Mehrzahl von Vertiefungen auf, die eine zweite Aufnahme zur Aufnahme von einer Mehrzahl von zweiten Getränkebehältern bilden, wobei die Ausrichtungen der ersten und zweiten Getränkebehälter unterschiedlich sind. So ist die Lagerung von z.B. einer großen Flasche in der ersten Ausrichtung oder alternativ die Lagerung von einer Mehrzahl von kleinen Flaschen in einer zweiten Ausrichtung möglich.

US 2012/0228252 A1 offenbart ein Stabilisierungspanel zum Lagern von Objekten. Das Stabilisierungspanel weist eine erste Oberfläche auf, die eine Vielzahl von Parallelogrammgebieten mit vier Ecken und vier Seiten beinhaltet. Jede Ecke der Parallelogrammgebiete beinhaltet eine Spitze. Die Spitzen sind derart angeordnet, dass sie parallel zu einer der vier Seiten der Parallelogrammgebiete auf der ersten Oberfläche sind. Jedes der Parallelogrammgebiete definiert eine Vertiefung. Das Stabilisierungspanel kann rechtwinklig sein.

CN 102954659 A offenbart eine klappbare Weinablage, die eine feste Ablage und eine klappbare Ablage umfasst. Eine Vielzahl von ersten konkaven Gräben ist entlang einer Längsrichtung angeordnet. Eine Vielzahl von zweiten konkaven Befestigungsgräben ist entlang der Längsrichtung geformt. Die klappbare Ablage ist an einer Seite der festen Ablage drehbar zwischen einer ersten Position und einer zweiten Position angeordnet.

Es ist daher die der Erfindung zugrunde liegende Aufgabe, ein Kältegerät mit einer vereinfachten Getränkebehälterablage bereitzustellen.

Diese Aufgabe wird durch die Gegenstände mit den Merkmalen nach dem unabhängigen Ansprüchen gelöst. Vorteilhafte Weiterbildungen sind Gegenstand der abhängigen Ansprüche, der Beschreibung und der Zeichnungen.

Die vorliegende Erfindung basiert auf der Erkenntnis, dass durch einen gebogen ausgebildeten, also einen gekrümmten, Flächenabschnitt auf einfache Weise eine erste Aufnahme und eine zweite Aufnahme für Getränkebehälter gebildet werden können. Gemäß einem ersten Aspekt wird die erfindungsgemäße Aufgabe durch ein Kältegerät gelöst, bei dem die erste Aufnahme und die zweite Aufnahme durch einen gebogen ausgebildeten Flächenabschnitt eines Grundkörpers der Getränkebehälterablage mit einer Mehrzahl von Auswölbungen und Einwölbungen gebildet sind, wobei die Auswölbungen auf einer Oberseite des Flächenabschnitts die erste Aufnahme und die zweite Aufnahme bilden und die Einwölbungen auf einer Unterseite des Flächenabschnitts Stellflächenabschnitte zum Abstützen der Getränkebehälterablage auf dem Fachboden bilden. Dadurch wird der technische Vorteil erreicht, dass durch das Versehen eines Flächenabschnitts eines Grundkörpers mit Auswölbungen und Einwölbungen auf einfache Weise Aufnahmen für verschiedene Getränkebehälter gebildet werden können. Die Getränkebehälterablage weist ein Unterteil, und ein Oberteil mit mindestens einer Aufnahme zur Aufnahme eines Getränkebehälters auf. Dadurch wird der technische Vorteil erreicht, dass mit dem Oberteil der Getränkebehälterablage eine weitere Aufnahme für einen Getränkebehälter bereitgestellt wird, mit der die Getränkebehälterablage erweitert werden kann, so dass eine größere Anzahl von Getränkebehältern gelagert werden kann. Die Getränkebehälterablage weist eine Befestigungseinrichtung zum Befestigen des Oberteils an dem Unterteil auf. Dadurch wird der technische Vorteil erreicht, dass keine separate Befestigungseinrichtung zum Befestigen des Oberteils an dem Unterteil bereitgehalten werden muss. Dies vereinfacht die Handhabung der Getränkebehälterablage. Die Befestigungseinrichtung ist ausgebildet, das Oberteil an dem Unterteil in einer Mehrzahl von Positionen zu befestigen, wobei jeder Position je eine Variante zugeordnet ist, und jede Variante weist eine unterschiedliche Anzahl von Aufnahmen für Getränkebehälter auf. Dadurch wird der technische Vorteil erreicht, dass das Oberteil mit dem Unterteil mehrere Varianten der Getränkebehälterablage bildend miteinander verbunden werden kann. Somit wird eine besonders variable Getränkebehälterablage mit einfachem Aufbau bereitgestellt.

Unter einem Kältegerät wird insbesondere ein Haushaltsgerät verstanden, also ein Kältegerät, das zur Haushaltsführung in Haushalten oder im Gastronomiebereich eingesetzt wird, und insbesondere dazu dient, Lebensmittel und/oder Getränke bei bestimmten Temperaturen zu lagern, wie beispielsweise ein Kühlschrank, ein Gefrierschrank, eine Kühl-/Gefrierkombination, eine Gefriertruhe oder ein Weinkühlschrank.

Vorzugsweise sind die Einwölbungen abgeflacht ausgebildet. Dadurch wird der technische Vorteil erreicht, dass durch die abgeflachten Einwölbungen die Stellflächenabschnitte zum Abstützen auf dem Fachboden eine größere Fläche aufweisend ausgebildet sind. Somit ist die Standfestigkeit der Getränkebehälterablage gesteigert.

Vorzugsweise ist die Getränkebehälterablage kantenfrei ausgebildet. Dadurch wird der technische Vorteil erreicht, dass eine einfach zu fertigende Getränkebehälterablage bereitgestellt wird, die zugleich ein optisch ansprechendes Erscheinungsbild aufweist. Vorzugsweise ist die Getränkebehälterablage randlos ausgebildet. Dadurch wird der technische Vorteil erreicht, dass eine einfach zu fertigende und optisch ansprechende Getränkebehälterablage bereitgestellt wird.

Vorzugsweise ist die Getränkebehälterablage aus Kunststoff gefertigt. Dadurch wird der technische Vorteil erreicht, dass die Getränkebehälterablage einfach aus leicht verfügbarem Kunststoffmaterialien, z.B. mittels Spritzguss, gefertigt werden kann.

Vorzugsweise sind die erste Ausrichtung und die zweite Ausrichtung rechtwinkelig zueinander angeordnet. Dadurch wird der technische Vorteil erreicht, dass die Getränkebehälterablage variabel eingesetzt werden kann.

Vorzugsweise sind die erste Aufnahme zur Aufnahme eines Getränkebehälters und die zweite Aufnahme zur Aufnahme einer Mehrzahl von Getränkebehältern, insbesondere drei Getränkebehältern, ausgebildet. Dadurch wird der technische Vorteil erreicht, dass eine besonders flexibel verwendbare Getränkebehälterablage bereitgestellt wird.

Vorzugsweise ist die erste Aufnahme zur Aufnahme eines Getränkebehälters ausgebildet, der ein erstes Fassungsvolumen aufweist, und die zweite Aufnahme ist zur Aufnahme eines Getränkebehälters ausgebildet, der ein zweites Fassungsvolumen aufweist, wobei das erste Fassungsvolumen größer als das zweite Fassungsvolumen ist. Dadurch wird der technische Vorteil erreicht, dass mit der Getränkebehälterablage Getränkebehälter mit unterschiedlichem Fassungsvolumen gelagert werden können.

Vorzugsweise beträgt das erste Fassungsvolumen mindestens 0,75 l und das zweite Fassungsvolumen maximal 0,6 l. Dadurch wird der technische Vorteil erreicht, dass handelsübliche Flaschen mit einem Volumen von 0,7 bis maximal 2 l und kleine Flaschenoder Getränkedosen mit einem Volumen von 0,15 l bis z.B. 0,5 l auf der Getränkebehälterablage gelagert werden können.

Vorzugsweise ist der gebogene Flächenabschnitt sattelförmig ausgebildet. Dadurch wird der technische Vorteil erreicht, dass auf einfache Art und Weise eine kantenfreie und randlos ausgebildete Getränkebehälterablage bereitgestellt werden kann.

Vorzugsweise weist der Flächenabschnitt eine Mehrzahl, insbesondere drei, sattelförmige Abschnitte auf. Dadurch wird der technische Vorteil erreicht, dass die drei sattelförmigen Abschnitte mit ihren Vertiefungen eine gemeinsame Vertiefung für die Aufnahme eines Getränkebehälters mit einer ersten Ausrichtung und drei Vertiefungen zur Aufnahme von je drei zweiten Getränkebehältern mit einer zweiten Ausrichtung bilden.

Vorzugsweise weist der gekrümmte, d.h. gebogene Flächenabschnitt der Getränkebehälterablage eine erste Anzahl von Auswölbungen und eine zweite Anzahl von Einwölbungen auf, wobei die erste Anzahl und die zweite Anzahl gleich groß sind.Dadurch wird der technische Vorteil erreicht, dass eine besonders platzsparende Lagerung von einem ersten Getränkebehälter und zweiten Getränkebehälter ermöglicht wird.

Vorzugsweise sind die Auswölbungen und die Einwölbungen den Grundkörper randseitig umlaufend in einer alternierenden Abfolge angeordnet. Dadurch wird der technische Vorteil erreicht, dass jede der Aufnahmen für einen Getränkebehälter durch zwei Auswölbungen seitlich begrenzt ist, sodass eine sichere Lagerung der Getränkebehälter gewährleistet ist.

Vorzugsweise ist der Getränkebehälterablage stapelbar ausgebildet. Dadurch wird der technische Vorteil erreicht, dass bei Nichtgebrauch der Getränkebehälterablage diese platzsparend zwischengelagert werden kann.

Vorzugsweise ist das Oberteil aus Kunststoff oder aus einem optisch transparenten Material gefertigt. Dadurch wird der technische Vorteil erreicht, dass das Oberteil einfach aus leicht verfügbaren Kunststoffmaterialien, z.B. mittels Spritzguss, gefertigt werden kann.

Vorzugsweise ist die Befestigungseinrichtung dem Oberteil zugeordnet. Dadurch wird der technische Vorteil erreicht, dass die Befestigungseinrichtung z.B. mit dem Oberteil verbunden oder an dem Oberteil angeformt ist. Somit kann die Befestigungseinrichtung bei Nichtgebrauch nicht verloren gehen.

Vorzugsweise ist die Befestigungseinrichtung als eine Rasteinrichtung ausgebildet. Dadurch wird der technische Vorteil erreicht, dass die Befestigungseinrichtung einen besonders einfachen Aufbau aufweisen kann und zugleich besonders leicht zu bedienen ist.

Vorzugsweise deckt in einer ersten Position das Oberteil die erste Aufnahme zur Aufnahme eines ersten Getränkebehälters und/oder die zweite Aufnahme zur Aufnahme eines zweiten Getränkebehälters des Unterteils ab. Dadurch wird der technische Vorteil erreicht, dass in der ersten Position z.B. nur die Aufnahmen des Oberteils zur Lagerung von Getränkebehältern genutzt werden können. Ferner wird dadurch der technische Vorteil erreicht, die Getränkebehälterablage wenig Stauraum in Anspruch nimmt, d.h. sie kann platzsparend gelagert werden. In einer zweiten Position stellt das Unterteil eine Aufnahme zur Aufnahme eines Getränkebehälters bereit. Dadurch wird der technische Vorteil erreicht, dass in der zweiten Position die Getränkebehälterablage eine weitere Aufnahme aufweist. Somit ist die Anzahl der Aufnahmen in der zweiten Position gegenüber der Anzahl der Aufnahmen in der ersten Position erhöht.

Vorzugsweise stellt in einer dritten Position das Unterteil eine weitere Aufnahme zur Aufnahme eines Getränkebehälters bereit. Dadurch wird der technische Vorteil erreicht, dass in der dritten Position die Getränkebehälterablage eine weitere Aufnahme zur Aufnahme eines weiteren Getränkebehälters aufweist. Somit ist die Anzahl der Aufnahmen in der dritten Position gegenüber der Anzahl der Aufnahmen in der zweiten Position erhöht.

Vorzugsweise weist das Oberteil eine erste Aufnahme zur Aufnahme eines ersten Getränkebehälters mit einer ersten Ausrichtung und eine zweite Aufnahme zur Aufnahme eines zweiten Getränkebehälters mit einer zweiten Ausrichtung auf, wobei die erste Ausrichtung von der zweiten Ausrichtung verschieden ist. Dadurch wird der technische Vorteil erreicht, dass Getränkebehälter mit unterschiedlichen Ausrichtungen gelagert werden können.

Vorzugsweise sind die erste Aufnahme und die zweite Aufnahme durch einen gebogen ausgebildeten Flächenabschnitt eines Grundkörpers der zweiteiligen Getränkebehälterablage mit einer Mehrzahl von Auswölbungen und Einwölbungen gebildet, wobei die Auswölbungen auf einer Unterseite des Flächenabschnitts die erste Aufnahme und die zweite Aufnahme bilden. Dadurch wird der technische Vorteil erreicht, dass das Oberteil bei einem einfachen Aufbau eine Vielzahl von verschiedenen Aufnahmen zur Lagerung von Getränkebehältern bereitstellt.

Vorzugsweise sind die Auswölbungen und Einwölbungen des Oberteils zumindest teilweise flächig an die Auswölbungen und Einwölbungen des Unterteils anliegend ausgebildet. Dadurch wird der technische Vorteil erreicht, dass zumindest teilweise eine vollflächige Verbindung zwischen dem Unterteil und dem Oberteil der Getränkebehälterablage gebildet ist. Somit ist die eine besonders stabile Verbindung gegeben.

Gemäß einem zweiten Aspekt wird die Aufgabe gelöst durch eine Getränkebehälterablage mit den oben beschriebenen Merkmalen für ein derartiges Kältegerät.

Weitre Ausführungsbeispiele werden Bezug nehmend auf die beiliegenden Zeichnungen erläutert. Es zeigen:
- Fig. 1: eine Vorderansicht eines Kältegerätes,
- Fig. 2: eine erste perspektivische Darstellung des Unterteils der Getränkebehälterablage,
- Fig. 3: eine zweite perspektivische Darstellung des Unterteils der Getränkebehälterablage,
- Fig. 4: eine dritte perspektivische Darstellung des Unterteils der Getränkebehälterablage,
- Fig. 5: eine Darstellung des Unterteils der Getränkebehälterablage mit einem ersten Getränkebehälter,
- Fig. 6: eine Darstellung des Unterteils der Getränkebehälterablage mit einer Mehrzahl von zweiten Getränkebehältern,
- Fig. 7: ein Unterteil der Getränkebehälterablage mit einer Mehrzahl von zweiten Getränkebehältern,
- Fig. 8: zwei Unterteile von Getränkebehälterablagen mit je einer Mehrzahl von zweiten Getränkebehältern, die übereinander gestapelt sind,
- Fig. 9: eine Explosionsdarstellung einer Getränkebehälterablage,
- Fig. 10: eine perspektivische Darstellung der Getränkebehälterablage der Fig. 9 in einer ersten Position,
- Fig. 11: eine weitere perspektivische Darstellung der Getränkebehälterablage der Fig. 9 in einer zweiten Position,
- Fig. 12: eine weitere perspektivische Darstellung der Getränkebehälterablage der Fig. 9 in einer dritten Position,
- Fig. 13: eine Seitenansicht der Fig. 12, und
- Fig. 14: ein Detail des Oberteils der weiteren Getränkebehälterablage.

Fig. 1 zeigt ein Kältegerät als Ausführungsbeispiel für ein Kältegerät 100 mit einer oberen Kühlschranktür 102 und einer unteren Kühlschranktür 104 an seiner Kältegeräte-Vorderseite. Der Kühlschrank dient beispielsweise zur Kühlung von Lebensmitteln. Mit der oberen Kältegerätetür 102 kann ein oberes Kältefach 106 geöffnet werden, das im vorliegenden Ausführungsbeispiel als Gefrierfach ausgebildet ist. Mit der unteren Kältegerätetür 104 kann ein unteres Kältefach 108 geöffnet werden, das im vorliegenden Ausführungsbeispiel als Kühlfach ausgebildet ist. Im unteren Kältefach 108 sind im vorliegenden Ausführungsbeispiel vier Fachböden 110 angeordnet, von denen aus Gründen der Einfachheit nur ein Fachboden mit dem Bezugszeichen 110 versehen wurde.

Die Fig. 2 bis 4 zeigen ein Unterteil einer Getränkebehälterablage 200, die vorgesehen ist, sich auf dem Fachboden 110 des Kältegeräts 100 abzustützen und es erlaubt, Getränkebehälter (nicht in den Fig. 2 bis 4 dargestellt) mit abschnittsweiser zylinderförmiger Grundform, wie beispielsweise Flaschen oder Getränkedosen, sicher liegend auf dem Fachboden 110 zu lagern.

Das Unterteil der Getränkebehälterablage 200 weist einen Grundkörper 202 auf, der im vorliegenden Ausführungsbeispiel aus einem Kunststoffmaterial, z.B. mittels Spritzguss, hergestellt wurde. Der Grundkörper 202 weist eine flächige Ausbildung mit einer Oberseite 204 und einer Unterseite 206 auf.

Im vorliegenden Ausführungsbeispiel weist das Unterteil der Getränkebehälterablage 200 auf der Oberseite 204 eine erste Aufnahme 208 und zwei dritte Aufnahmen 210a - 210c auf. Die erste Aufnahme 208 und die drei zweiten Aufnahmen 210a - 210c sind durch einen gebogenen Flächenabschnitt 212 des Grundkörpers 202 gebildet, wobei der gebogenen Flächenabschnitt 212 im vorliegenden Ausführungsbeispiel in einer ersten Erstreckungsrichtung E1 des Unterteils der Getränkebehälterablage 200 vier Auswölbungen 214 und drei Einwölbungen 216 aufweist. Dabei ist im vorliegenden Ausführungsbeispiel jeweils zwischen zwei Auswölbungen 214 in der ersten Erstreckungsrichtung E1 eine der drei Einwölbungen 216 angeordnet. Somit folgen im vorliegenden Ausführungsbeispiel in der ersten Erstreckungsrichtung E1 auf eine Auswölbung 214 eine Einwölbung 216, dann eine Auswölbung 214, eine Einwölbung 216, eine Auswölbung 214, eine Einwölbung 216 und schließlich eine Auswölbung 214. Sie bilden die drei zweiten Aufnahmen 210a -bis 210c. Ferner weist in einer zweiten Erstreckungsrichtung E2 der gebogenen Flächenabschnitt 212 des Unterteils der Getränkebehälterablage 200 zwei Auswölbungen 214 und eine Einwölbung 216 auf. Dabei ist im vorliegenden Ausführungsbeispiel zwischen den beiden Auswölbungen 214 in der zweiten Erstreckungsrichtung E2 die Einwölbung 216 angeordnet. Somit folgen im vorliegenden Ausführungsbeispiel in der zweiten Erstreckungsrichtung E2 auf eine Auswölbung 214 eine Einwölbung 216 und dann eine Auswölbung 214. Sie bilden die erste Aufnahme 208. Daher ist im vorliegenden Ausführungsbeispiel die Anzahl der Auswölbungen 214 gleich der Anzahl der Einwölbungen 216.

Im vorliegenden Ausführungsbeispiel sind die erste Erstreckungsrichtung E1 und die zweite Erstreckungsrichtung E2 rechtwinkelig zueinander angeordnet.

Somit umlaufen im vorliegenden Ausführungsbeispiel die Auswölbungen 214 und die Einwölbungen 216 den Grundkörper 202 randseitig vollständig in einer alternierenden Abfolge, d.h. zwischen je zwei Auswölbungen 214 ist eine Einwölbung 216 angeordnet. Ferner bilden im vorliegenden Ausführungsbeispiel die Einwölbungen 216 Stellflächenabschnitte 218 auf der Unterseite 206 des Grundkörpers 202, auf denen die Getränkebehälterablage 900 sich auf dem Fachboden 110 abstützen kann. Die Auswölbungen 214 und Einwölbungen 216 sind im vorliegenden Ausführungsbeispiel kantenfrei ineinander übergehend ausgebildet, so dass sie drei sattelförmige Abschnitte 220a - 220c bilden, die aneinandergefügt sind. Je einem der drei sattelförmigen Abschnitte 220a - 220c ist eine der drei zweiten Aufnahmen 210a bis 210c zugeordnet, während die drei sattelförmigen Abschnitte 220a - 220c zusammen die die erste Aufnahme 208 bilden.

Fig. 5 zeigt, dass in der ersten Aufnahme 208 ein erster Getränkebehälter 500 mit einer ersten Ausrichtung I gelagert ist. Im vorliegenden Ausführungsbeispiel erstreckt sich die erste Ausrichtung I in Richtung der ersten Erstreckungsrichtung E1. Es handelt sich im vorliegenden Ausführungsbeispiel bei dem ersten Getränkebehälter 500 um eine Flasche mit einem Fassungsvolumen V1, das im vorliegenden Ausführungsbeispiel 0,7 I beträgt.

Fig. 6 zeigt, dass in jede der drei zweiten Aufnahmen 201a- 210c je ein zweiter Getränkebehälter 600 mit einer zweiten Ausrichtung II gelagert ist. Im vorliegenden Ausführungsbeispiel fällt die zweite Ausrichtung II der jeweiligen zweiten Getränkebehälter 600 mit der zweiten Erstreckungsrichtung E2 zusammen. Daher ist im vorliegenden Ausführungsbeispiel die zweite Ausrichtung II rechtwinkelig zur ersten Ausrichtung I. Im vorliegenden Ausführungsbeispiel handelt es sich bei den zweiten Getränkebehältern 600 um drei Flaschen mit einem Volumen von 0,3 l.

Fig. 7 zeigt, dass im vorliegenden Ausführungsbeispiel als zweite Getränkebehälter 600 auch Getränkedosen mit einem Volumen von 0,3 l in den drei zweiten Aufnahmen 210a - 210c gelagert werden können.

Fig. 8 zeigt, dass die Unterteile 200 von Getränkebehälterablagen 900 mit je drei zweiten Getränkebehältern 600 in den drei zweiten Aufnahmen 210a - 210c übereinandergestapelt werden können und somit eine liegende und platzsparende Lagerung der Mehrzahl von zweiten Getränkebehältern 600 mit einem Volumen von im vorliegenden Ausführungsbeispiel 0,3 I ermöglichen.

Die Fig. 9 zeigt eine Getränkebehälterablage 900, die aus einem Unterteil 902 und einem Oberteil 904 besteht.

Das Unterteil 902 weist gemäß einer Ausführungsform den gleichen Aufbau wie das Unterteil 200 der

Getränkebehälterablage 900, die unter Bezugnahme auf die Fig. 2 bis 8 erläutert wurde, auf.

Das Oberteil 904 weist einen Grundkörper 906 auf, der gemäß einer Ausführungsform aus einem Kunststoffmaterial, z.B. mittels Spritzguss, hergestellt wurde. Das Kunststoffmaterial ist dabei gemäß einer Ausführungsform optisch transparent. Der Grundkörper 906 weist eine flächige Ausbildung mit einer Oberseite 908 und einer Unterseite 910 auf.

In der vorliegenden Ausführungsform weist das Oberteil 904 auf seiner Oberseite 910 eine erste Aufnahme 912 und zwei dritte Aufnahmen 914a - 914c auf.

Die erste Aufnahme 912 und die drei zweiten Aufnahme 914a - 914c sind durch einen gebogenen Flächenabschnitt 916 des Grundkörpers 906 gebildet, wobei der gebogene Flächenabschnitt 916 gemäß einer Ausführungsform in der ersten Erstreckungsrichtung E1 der Getränkebehälterablage 900 vier Auswölbungen 918 und drei Einwölbungen 920 aufweist. Dabei ist gemäß einer Ausführungsform jeweils zwischen zwei Auswölbungen 918 in der ersten Erstreckungsrichtung E1 eine der drei Einwölbungen 920 angeordnet. Somit folgen gemäß einer Ausführungsform in der ersten Erstreckungsrichtung E1 auf eine Auswölbung 918 eine Auswölbung 920, dann eine Auswölbung 918, eine Einwölbung 920, eine Auswölbung 918, eine Einwölbung 920 und schließlich eine Auswölbung 918. Sie bilden die drei zweiten Aufnahmen 914a - 914c.

Ferner weist in der zweiten Erstreckungsrichtung E2 der gebogene Flächenabschnitt 916 der Getränkebehälterablage 900 zwei Auswölbungen 918 und eine Einwölbung 920 auf. Dabei ist gemäß einer Ausführungsform zwischen den beiden Auswölbungen 918 in der zweiten Erstreckungsrichtung E2 die Einwölbung 920 angeordnet. Somit folgen gemäß einer Ausführungsform in der zweiten Erstreckungsrichtung E2 auf eine Auswölbung 918 eine Einwölbung 920 und dann eine Auswölbung 918. Sie bilden die erste Aufnahme 912. Daher ist gemäß einer Ausführungsform die Anzahl der Auswölbungen 918 gleich der Anzahl der Einwölbungen 920.

Gemäß einer Ausführungsform sind die erste Erstreckungsrichtung E1 und die zweite Erstreckungsrichtung E2 rechtwinklig zueinander angeordnet.

Somit umlaufen gemäß einer Ausführungsform die Auswölbungen 918 und die Einwölbungen 920 den Grundkörper 906 randseitig vollständig in einer alternierenden Abfolge, d.h. zwischen je zwei Auswölbungen 918 ist die eine Einwölbung 920 angeordnet.

Ferner bilden gemäß einer Ausführungsform die Einwölbungen 920 Stellflächenabschnitte 922 auf der Unterseite 910 des Oberteils 904, mit denen sich das Oberteil 904 auf dem Fachboden 110 abstützen kann, wenn es nicht mit dem Unterteil 902 verbunden ist. Die Auswölbungen 918 und Einwölbungen 920 sind gemäß einer Ausführungsform kantenfrei ineinander übergehend ausgebildet, so dass sie drei sattelförmige Abschnitte 928a - 928c bilden, die aneinandergefügt sind. Je eine der drei sattelförmigen Abschnitte 928a - 928c ist einer der drei zweiten Aufnahmen 914a - 914c zugeordnet, während die drei sattelförmigen Abschnitte 924a - 924c zusammen die erste Aufnahme 912 bilden. Die erste Aufnahme 912 und drei zweiten Aufnahmen 914a - 914c des Oberteils 904 sind gemäß einer Ausführungsform analog zu der ersten Aufnahme 208 und den drei zweiten Aufnahmen 210a - 210c des Unterteils 902 bzw. der in den Fig. 2 bis 8 gezeigtes Unterteil 200 der Getränkebehälterablage 900 ausgebildet.

Somit kann gemäß einer Ausführungsform in der ersten Aufnahme 912 ein erster Getränkebehälter 500 mit einer ersten Ausrichtung I gelagert werden. Gemäß Ausführungsform erstreckt sich die erste Ausrichtung I in Richtung der ersten Erstreckungsrichtung E1. Es kann es sich gemäß einer Ausführungsform bei dem ersten Getränkebehälter 500 um eine Flasche mit einem Fassungsvolumen V1 handeln, das gemäß einer Ausführungsform 0,7 I beträgt.

Ferner können in jeder der drei zweiten Aufnahmen 914a - 914c je ein zweiter Getränkebehälter 600 mit einer zweiten Ausrichtung II gelagert werden. Gemäß einer Ausführungsform fällt die zweite Ausrichtung II der jeweiligen zweiten Getränkebehälter 600 mit der zweiten Erstreckungsrichtung E2 zusammen. Daher ist gemäß einer Ausführungsform die zweite Ausrichtung II rechtwinkelig zur ersten Ausrichtung I. Gemäß einer Ausführungsform kann es sich bei den zweiten Getränkebehältern 600 um drei Flaschen mit einem Volumen von 0,3 l handeln.

Alternativ können gemäß einer Ausführungsform als zweite Getränkebehälter 600 auch Getränkedosen mit einem Volumen von 0,3 l in den drei zweiten Aufnahmen 210a - 210c gelagert werden.

Ferner zeigt die Fig. 9, dass das Oberteil 904 an seiner Unterseite 910 an zwei Längsseiten eine Befestigungseinrichtung 926 aufweist, die zum Befestigen des Oberteils 904 an dem Unterteil 902 ausgebildet ist. Gemäß einer Ausführungsform ist die Befestigungseinrichtung 926 als Rasteinrichtung 928 ausgebildet, mit der eine Rastverbindung zwischen dem Oberteil 904 und dem Unterteil 902 gebildet werden kann.

Die Fig. 10 zeigt, dass das Oberteil 904 mit dem Unterteil 902 in einer ersten Position P1 miteinander verbunden ist.

In der ersten Position P1 liegen die Oberseite 204 des Unterteils 902 mit der Unterseite 910 des Oberteils 904 vollflächig an und bilden eine mechanische Verbindung. Somit deckt das Oberteil 904 die erste Aufnahme 912 sowie die drei zweiten Aufnahmen 910a - 910c vollständig ab. Daher können in der Position P1 nur die erste Aufnahme 912 sowie die drei zweiten Aufnahmen 914a - 914c des Oberteils 904 zur Lagerung von Getränkebehältern 500, 600 verwendet werden.

Die Fig. 11 zeigt, dass das Oberteil 904 mit dem Unterteil 902 in einer zweiten Position P2 miteinander verbunden ist.

In der zweiten Position P2 liegen die Oberseite 204 des Unterteils 902 mit der Unterseite 910 des Oberteils 904 teilweise vollflächig an und bilden eine mechanische Verbindung.

Ferner ist in der zweiten Position P2 im Unterschied zur Position P1 die erste der drei zweiten Aufnahmen 210a des Unterteils 902 freiliegend und kann zur Lagerung eines weiteren Getränkebehälters 600 genutzt werden. Somit stehen in der zweiten P2 die erste Aufnahme 910a und die drei zweiten Aufnahmen 914a - 914c des Oberteils 904 sowie zusätzlich die erste der drei zweiten Aufnahmen 210a des Unterteils 902 zur Lagerung von insgesamt vier Getränkebehältern 600 zur Verfügung.

Des Weiteren ist anhand der Fig. 11 zu erkennen, dass in der zweiten Position P2 die Auflagefläche A der ersten Aufnahme 912 des Oberteils 904 durch einen Abschnitt der ersten Ausnahme 208 vergrößert.

Die Fig. 12 und 13 zeigen das Oberteil 904 verbunden mit dem Unterteil 902 in einer dritten Position P3.

In der dritten Position P1 liegen die Oberseite 204 des Unterteils 902 mit der Unterseite 910 des Oberteils 904 teilweise vollflächig an und bilden eine mechanische Verbindung.

Im Unterschied zur zweiten Position P2 ist die zweite der drei zweiten Aufnahmen 210b des Unterteils 902 freiliegend und kann zur Lagerung weiteren eines Getränkebehälters 600 genutzt werden. Somit stehen in der dritten Position P3 die erste Aufnahme 910a und die drei zweiten Aufnahmen 914a - 914c des Oberteils 904 sowie zusätzlich die beiden zweiten Ausnahmen 210a, des Unterteils 902 zur Lagerung von insgesamt fünf Getränkebehältern 600 zur Verfügung.

Ferner ist anhand der Fig. 12 und 13 zu erkennen, dass in der dritten Position P3 die Auflagefläche A der ersten Aufnahme 912 des Oberteils 904 durch einen weiteren Abschnitt der ersten Ausnahme 208 gegenüber der zweiten Position P2 nochmals vergrößert ist.

Die Fig. 14 zeigt das Oberteil 904 mit der als Rasteinrichtung 928 ausgebildeten Befestigungseinrichtung 926, die gemäß einer Ausführungsform einstückig und materialeinheitlich an dem Grundkörper 906 angeformt ist. Gemäß einer Ausführungsform weist die Rasteinrichtung 928 zwei angeformte Hinterschnitte 1400 auf, von denen in Fig. 14 nur ein Hinterschnitt 1400 dargestellt ist. Gemäß einer Ausführungsform erstrecken sich die beiden Hinterschnitte 1400 in Richtung der erste Erstreckungsrichtung E1 beidseitig des Grundkörpers 906 und sind ausgebildet, teilweise das Unterteil 902 zu umgreifen, um eine Rastverbindung zu bilden. Daher weist das Oberteil 904 einen besonders einfachen Aufbau auf.

Somit ist eine Getränkebehälterablage 900 mit einem Oberteil 904 und einem Unterteil 902 gegeben, mit dem eine variabel anpassbare Anzahl von Aufnahmen 208, 210a - 210c; 912, 914a - 914c zur Lagerung von Getränkebehältern 500, 600 bereitgestellt wird.

### Bezugszeichenliste

- 100: Kältegerät
- 102: obere Kältegerätetür
- 104: untere Kältegerätetür
- 106: oberes Kältefach
- 108: unteres Kältefach
- 110: Fachboden
- 200: Unterteil
- 202: Grundkörper
- 204: Oberseite
- 206: Unterseite
- 208: erste Aufnahme
- 210a: zweite Aufnahme
- 210b: zweite Aufnahme
- 210c: zweite Aufnahme
- 212: gebogener Flächenabschnitt
- 214: Auswölbung
- 216: Einwölbung
- 218: Stellflächenabschnitt
- 220a: sattelförmiger Abschnitt
- 220b: sattelförmiger Abschnitt
- 220c: sattelförmiger Abschnitt
- 500: Getränkebehälter
- 600: Getränkebehälter
- 900: Getränkebehälterablage
- 902: Unterteil
- 904: Oberteil
- 906: Grundkörper
- 908: Oberseite
- 910: Unterseite
- 912: erste Aufnahme
- 914a: zweite Aufnahme
- 914b: zweite Aufnahme
- 914c: zweite Aufnahme
- 916: gebogener Flächenabschnitt
- 918: Auswölbung
- 920: Einwölbung
- 922: Stellflächenabschnitt
- 924a: sattelförmiger Abschnitt
- 924b: sattelförmiger Abschnitt
- 924c: sattelförmiger Abschnitt
- 926: Befestigungseinrichtung
- 928: Rasteinrichtung
- 1400: Hinterschnitt
- I: erste Ausrichtung
- II: zweite Ausrichtung
- E1: erste Erstreckungsrichtung
- E2: zweite Erstreckungsrichtung
- V1: erstes Fassungsvolumen
- V2: zweites Fassungsvolumen

## Patentansprüche

1. Kältegerät (100) mit einem Kältefach (106, 108), in dem ein Fachboden (110) und eine Getränkebehälterablage (900) angeordnet sind, wobei die Getränkebehälterablage (900) eine erste Aufnahme (208, 912) zur Aufnahme eines ersten Getränkebehälters (500) mit einer ersten Ausrichtung (I) und eine zweite Aufnahme (210a-210c, 914a-914c) zur Aufnahme eines zweiten Getränkebehälters (600) mit einer zweiten Ausrichtung (II) aufweist, wobei die erste Ausrichtung (I) von der zweiten Ausrichtung (II) verschieden ist, wobei die erste Aufnahme (208, 912) und die zweite Aufnahme (210a-210c, 914a-914c) durch einen gebogen ausgebildeten Flächenabschnitt (212, 916) eines Grundkörpers (202, 906) der Getränkebehälterablage (900) mit einer Mehrzahl von Auswölbungen (214, 918) und Einwölbungen (216, 920) gebildet sind, wobei die Auswölbungen (214, 918) auf einer Oberseite (204, 908) des Flächenabschnitts (212, 916) die erste Aufnahme (208, 912) und die zweite Aufnahme (210a-210c, 914a-914c) bilden und die Einwölbungen (216, 920) auf einer Unterseite (206, 910) des Flächenabschnitts (212, 916) Stellflächenabschnitte (218, 922) zum Abstützen der Getränkebehälterablage (900) auf dem Fachboden (110) bilden, wobei die Getränkebehälterablage (900) ein Unterteil (200, 902) und ein Oberteil (904) mit mindestens einer Aufnahme (912, 914a - 914c) zur Aufnahme eines Getränkebehälters (500, 600) aufweist, wobei die Getränkebehälterablage (900) eine Befestigungseinrichtung (926) zum Befestigen des Oberteils (904) an dem Unterteil (200, 902) aufweist, und wobei die Befestigungseinrichtung (926) ausgebildet ist, das Oberteil (904) an dem Unterteil (200, 902) in einer Mehrzahl von Positionen (P1, P2, P3) zu befestigen, **dadurch gekennzeichnet, dass** jede Position (P1, P2, P3) je eine Variante zugeordnet ist, und jede Variante eine unterschiedliche Anzahl von Aufnahmen (208, 912, 210a-210c, 914a-914c) für Getränkebehälter (500, 600) aufweist.

2. Kältegerät (100) nach Anspruch 1, **dadurch gekennzeichnet, dass** die Einwölbungen (216, 920) abgeflacht ausgebildet sind.

3. Kältegerät (100) nach Anspruch 1 oder 2, **dadurch gekennzeichnet, dass** die Getränkebehälterablage (900) kantenfrei oder randlos ausgebildet ist.

4. Kältegerät (100) nach einem der vorherigen Ansprüche, **dadurch gekennzeichnet, dass** die erste Ausrichtung (I) und die zweite Ausrichtung (II) rechtwinklig zueinander angeordnet sind.

5. Kältegerät (100) nach einem der vorherigen Ansprüche, **dadurch gekennzeichnet, dass** die erste Aufnahme (208, 912) zur Aufnahme eines Getränkebehälters (500) und die zweite Aufnahme (210a-210c, 914a-914c) zur Aufnahme einer Mehrzahl von Getränkebehältern (600), insbesondere drei Getränkebehältern (600), ausgebildet sind.

6. Kältegerät (100) nach einem der vorherigen Ansprüche, **dadurch gekennzeichnet, dass** die erste Aufnahme (208, 912) zur Aufnahme eines Getränkebehälters (500) ausgebildet ist, der ein erstes Fassungsvermögen (V1) aufweist, und die zweite Aufnahme (210a-210c, 914a-914c) zur Aufnahme eines Getränkebehälters (600) ausgebildet ist, der ein zweites Fassungsvolumen (V2) aufweist, wobei das erste Fassungsvolumen (V1) größer als das zweite Fassungsvolumen (V2) ist.

7. Kältegerät (100) nach einem der vorherigen Ansprüche, **dadurch gekennzeichnet, dass** der gebogene Flächenabschnitt (212, 916) sattelförmig ausgebildet ist.

8. Kältegerät (100) nach Anspruch 7, **dadurch gekennzeichnet, dass** der gebogene Flächenabschnitt (212, 916) eine Mehrzahl, insbesondere drei, sattelförmige Abschnitte (214a-214c, 924a-924c) aufweist.

9. Kältegerät (100) nach einem der vorherigen Ansprüche, **dadurch gekennzeichnet, dass** die Auswölbungen (214, 918) und die Einwölbungen (216, 920) den Grundkörper (202, 906) randseitig umlaufend in einer alternierenden Abfolge angeordnet sind.

10. Kältegerät (100) nach einem der vorherigen Ansprüche, **dadurch gekennzeichnet, dass** das Oberteil (904) aus Kunststoff oder aus einem optisch transparenten Material gefertigt ist.

11. Kältegerät (100) nach einem der vorherigen Ansprüche, **dadurch gekennzeichnet, dass** die Befestigungseinrichtung (926) dem Oberteil (904) zugeordnet ist.

12. Kältegerät (100) nach einem der vorherigen Ansprüche, **dadurch gekennzeichnet, dass** die Befestigungseinrichtung (926) als eine Rasteinrichtung (928) ausgebildet ist.

13. Kältegerät (100) nach einem der vorherigen Ansprüche, **dadurch gekennzeichnet, dass** an einer ersten Position (P1) das Oberteil (904) die erste Aufnahme (208) zur Aufnahme eines ersten Getränkebehälters (500) und/oder die zweite Aufnahme (210a - 210c) zur Aufnahme eines zweiten Getränkebehälters (600) des Unterteils (200, 902) abdeckt und dass an einer zweiten Position (P2) das Unterteil (200, 902) eine Aufnahme (210a) zur Aufnahme eines Getränkebehälters (600) bereitstellt und das an einer dritten Position (P3) das Unterteil (906) eine weitere Aufnahme (210b) zur Aufnahme eines Getränkebehälters (600) bereitstellt.

14. Kältegerät (100) nach einem der vorherigen Ansprüche, **dadurch gekennzeichnet, dass** das Oberteil (904) eine erste Aufnahme (912) zur Aufnahme eines ersten Getränkebehälters (500) mit einer ersten Ausrichtung (I) und eine zweite Aufnahme (914a - 914c) zur Aufnahme eines zweiten Getränkebehälters (600) mit einer zweiten Ausrichtung (II) aufweist, wobei die erste Ausrichtung (I) von einer zweiten Ausrichtung (II) verschieden ist.

15. Kältegerät (100) nach Anspruch 14, **dadurch gekennzeichnet, dass** die erste Aufnahme (912) und die zweite Aufnahme (214a - 214c) durch einen gebogen ausgebildeten Flächenabschnitt (916) des Grundkörpers (906) des Oberteils (904) mit einer Mehrzahl von Auswölbungen (918) und Einwölbungen (920) gebildet sind, wobei die Auswölbungen (918) auf einer Oberseite (904) des Flächenabschnitts (916) die erste Aufnahme (912) und die zweite Aufnahme (914a - 914c) bilden.

16. Kältegerät (100) nach einem der vorherigen Ansprüche, **dadurch gekennzeichnet, dass** Auswölbungen (918) und Einwölbungen (920) des Oberteils (904) zumindest teilweise flächig anliegend an die Auswölbungen (214) und Einwölbungen (216) des Unterteils (906) ausgebildet sind.

## Claims

1. Refrigeration appliance (100) with a refrigeration compartment (106, 108), in which a lower shelf (110) and a beverage container tray (900) are arranged, wherein the beverage container tray (900) has a first receptacle (208, 912) for receiving a first beverage container (500) with a first orientation (I) and a second receptacle (210a-210c, 914a-914c) for receiving a second beverage container (600) with a second orientation (II), wherein the first orientation (I) differs from the second orientation (II), wherein the first receptacle (208, 912) and the second receptacle (210a-210c, 914a-914c) are formed by an arched surface section (212, 916) of a base body (202, 906) of the beverage container tray (900) with a plurality of protrusions (214, 918) and indentations (216, 920), wherein the protrusions (214, 918) on a top side (204, 908) of the surface section (212, 916) form the first receptacle (208, 912) and the second receptacle (210a-210c, 914a-914c) and the indentations (216, 920) on a bottom side (206, 910) of the surface section (212, 916) form floor area sections (218, 922) for supporting the beverage container tray (900) on the lower shelf (110), wherein the beverage container tray (900) has a lower part (200, 902) and upper part (904) with at least one receptacle (912, 914a-914c) for receiving a beverage container (500, 600), wherein the beverage container tray (900) has a fastening device (926) for fastening the top part (904) to the bottom part (200, 902), and wherein the fastening device (926) is embodied to fasten the top part (904) to the bottom part (200, 902) in a plurality of positions (P1, P2, P3), **characterised in that** each position (P1, P2, P3) is assigned a variant and each variant has a different number of receptacles (208, 912, 210a-210c, 914a-914c) for beverage containers (500, 600).

2. Refrigeration appliance (100) according to claim 1, **characterised in that** the indentations (216, 920) are embodied to be flattened.

3. Refrigeration appliance (100) according to claim 1 or 2, **characterised in that** the beverage container tray (900) is embodied to be edge-free or marginless.

4. Refrigeration appliance (100) according to one of the preceding claims, **characterised in that** the first orientation (I) and the second orientation (II) are arranged at right angles to one another.

5. Refrigeration appliance (100) according to one of the preceding claims, **characterised in that** the first receptacle (208, 912) and the second receptacle (210a-210c, 914a-914c) are embodied to receive a beverage container (500) and to receive a plurality of beverage containers (600), in particular three beverage containers (600), in each instance.

6. Refrigeration appliance (100) according to one of the preceding claims, **characterised in that** the first receptacle (208, 912) is embodied to receive a beverage container (500), which has a first load capacity (V1), and the second receptacle (210a-210c, 914a-914c) is embodied to receive a beverage container (600), which has a second volume capacity (V2), wherein the first volume capacity (V1) is larger than the second volume capacity (V2).

7. Refrigeration appliance (100) according to one of the preceding claims, **characterised in that** the arched surface section (212, 916) is embodied in the shape of a saddle.

8. Refrigeration appliance (100) according to claim 7, **characterised in that** the arched surface section (212, 916) has a plurality, in particular three, saddle-shaped sections (214a-214c, 924a-924c).

9. Refrigeration appliance (100) according to one of the preceding claims, **characterised in that** the protrusions (214, 918) and the indentations (216, 920) are arranged around the edge of the base body (202, 906) in an alternating sequence.

10. Refrigeration appliance (10) according to one of the preceding claims, **characterised in that** the top part (904) is manufactured from plastic or from a visually transparent material.

11. Refrigeration appliance (100) according to one of the preceding claims, **characterised in that** the fastening device (926) is assigned to the top part (904).

12. Refrigeration appliance (100) according to one of the preceding claims, **characterised in that** the fastening device (926) is embodied as a locking device (928).

13. Refrigeration appliance (100) according to one of the preceding claims, **characterised in that** at a first position (P1) the top part (904) covers the first receptacle (208) for receiving a first beverage container (500) and/or the second receptacle (210a-210c) for receiving a second beverage container (600) of the lower part (200, 902), and that at a second position (P2) the lower part (200, 920) provides a receptacle (210a) for receiving a beverage container (600) and at a third position (P3) the lower part (906) provides a further receptacle (210b) for receiving a beverage container (600).

14. Refrigeration appliance (100) according to one of the preceding claims, **characterised in that** the top part (904) has a first receptacle (914) for receiving a first beverage container (500) with a first orientation (I) and a second receptacle (914-914c) for receiving a second beverage container (600) with a second orientation (II), wherein the first orientation (I) differs from a second orientation (II).

15. Refrigeration appliance (100) according to claim 14, **characterised in that** the first receptacle (912) and the second receptacle (214a-214c) are formed by an arched surface section (916) of the base body (906) of the top part (904) with a plurality of protrusions (918) and indentations (920), wherein the protrusions (918) on a top side (904) of the surface section (916) form the first receptacle (912) and the second receptacle (914a-914c).

16. Refrigeration appliance (100) according to one of the preceding claims, **characterised in that** protrusions (918) and indentations (920) of the top part (904) are embodied at least partially to rest in a planar manner on the protrusions (214) and indentations (216) of the lower part (906).

## Revendications

1. Appareil frigorifique (100) comprenant un compartiment réfrigérant (106, 108), dans lequel une tablette (110) et un dispositif de support de récipient de boisson (900) sont disposés, dans lequel le dispositif de support de récipient de boisson (900) comprend un premier réceptacle (208, 912) pour recevoir un premier récipient de boisson (500) ayant une première orientation (I) et un second réceptacle (210a-210c, 914a-914c) pour recevoir un second récipient de boisson (600) ayant une seconde orientation (II), la première orientation (I) étant différente de la seconde orientation (II),
dans lequel le premier réceptacle (208, 912) et le second réceptacle (210a-210c, 914a-914c) sont formés par une section de surface (212, 916) configurée de façon courbée d'un corps de base (202, 906) du dispositif de support de récipient de boisson (900) comprenant une pluralité de bombements (214, 918) et de concavités (216, 920),
dans lequel les bombements (214, 918) sur une face supérieure (204, 908) de la section de surface (212, 916) forment le premier réceptacle (208, 912) et le second réceptacle (210a-210c, 914a-914c), et les concavités (216, 920) sur une face inférieure (206, 910) de la section de surface (212, 916) forment des sections de surface d'appui (218, 922) pour supporter le dispositif de support de récipient de boisson (900) sur la tablette (110),
dans lequel le dispositif de support de récipient de boisson (900) comprend une partie inférieure (200, 902) et une partie supérieure (904) comprenant au moins un réceptacle (912, 914a-914c) pour recevoir un récipient de boisson (500, 600),
dans lequel le dispositif de support de récipient de boisson (900) comprend un dispositif de fixation (926) pour fixer la partie supérieure (904) à la partie inférieure (200, 902), et dans lequel le dispositif de fixation (926) est conçu pour fixer la partie supérieure (904) à la partie inférieure (200, 902) dans une pluralité de positions (P1, P2, P3),
**caractérisé en ce qu'**une variante est associée à chaque position (P1, P2, P3), et chaque variante comprend un nombre différent de réceptacles (208, 912, 210a-210c, 914a-914c) pour des récipients de boisson (500, 600).

2. Appareil frigorifique (100) selon la revendication 1, **caractérisé en ce que** les concavités (216, 920) sont formées de façon aplatie.

3. Appareil frigorifique (100) selon la revendication 1 ou 2, **caractérisé en ce que** le dispositif de support de récipient de boisson (900) est formé sans arêtes ou sans bord.

4. Appareil frigorifique (100) selon l'une des revendications précédentes, **caractérisé en ce que** la première orientation (I) et la seconde orientation (II) sont agencées de façon perpendiculaire l'une à l'autre.

5. Appareil frigorifique (100) selon l'une des revendications précédentes, **caractérisé en ce que** le premier réceptacle (208, 912) est configuré pour recevoir un récipient de boisson (500) et le second réceptacle (210a-210c, 914a-914c) est configuré pour recevoir une pluralité de récipients de boisson (600), en particulier trois récipients de boisson (600).

6. Appareil frigorifique (100) selon l'une des revendications précédentes, **caractérisé en ce que** le premier réceptacle (208, 912) est configuré pour recevoir un récipient de boisson (500), qui a une première contenance (V1), et le second réceptacle (210a-210c, 914a-914c) est configuré pour recevoir un récipient de boisson (600) qui a une seconde contenance (V2), la première contenance (V1) étant plus grande que la seconde contenance (V2).

7. Appareil frigorifique (100) selon l'une des revendications précédentes, **caractérisé en ce que** la section de surface courbée (212, 916) est configurée en forme de selle.

8. Appareil frigorifique (100) selon la revendication 7, **caractérisé en ce que** la section de surface courbée (212, 916) comprend une pluralité de, en particulier trois, parties (214a-214c, 924a, 924c) en forme de selle.

9. Appareil frigorifique (100) selon l'une des revendications précédentes, **caractérisé en ce que** les bombements (214, 918) et les concavités (216, 920) sont disposés en alternance de façon à border le pourtour du corps de base (202, 906).

10. Appareil frigorifique (100) selon l'une des revendications précédentes, **caractérisé en ce que** la partie supérieure (904) est fabriquée en matière plastique ou en un matériau optiquement transparent.

11. Appareil frigorifique (100) selon l'une des revendications précédentes, **caractérisé en ce que** le dispositif de fixation (926) est associé à la partie supérieure (904).

12. Appareil frigorifique (100) selon l'une des revendications précédentes, **caractérisé en ce que** le dispositif de fixation (926) est conçu sous forme d'un dispositif d'encliquetage (928).

13. Appareil frigorifique (100) selon l'une des revendications précédentes, **caractérisé en ce qu'**à une première position (P1), la partie supérieure (904) recouvre le premier réceptacle (208) pour recevoir un premier récipient de boisson (500) et/ou le second réceptacle (210a-210c) pour recevoir un second récipient de boisson (600) de la partie inférieure (200, 902) et **en ce qu'**à une seconde position (P2), la partie inférieure (200, 902) ménage un réceptacle (210a) pour recevoir un récipient de boisson (600) et à une troisième position (P3), la partie inférieure (906) ménage un réceptacle supplémentaire (210b) pour recevoir un récipient de boisson (600).

14. Appareil frigorifique (100) selon l'une des revendications précédentes, **caractérisé en ce que** la partie supérieure (904) comprend un premier réceptacle (912) pour recevoir un premier récipient de boisson (500) ayant une première orientation (I) et un second réceptacle (914a-914c) pour recevoir un second récipient de boisson (600) ayant une seconde orientation (II), la première orientation (I) étant différente de la seconde orientation (II).

15. Appareil frigorifique (100) selon la revendication 14, **caractérisé en ce que** le premier réceptacle (912) et le second réceptacle (214a-214c) sont formés par une section de surface configurée de façon courbée (916) du corps de base (906) de la partie supérieure (904) comprenant une pluralité de bombements (918) et de concavités (920), dans lequel les bombements (918) sur un côté supérieur (904) de la section de surface (916) forment le premier réceptacle (912) et le second réceptacle (914a-914c).

16. Appareil frigorifique (100) selon l'une des revendications précédentes, **caractérisé en ce que** les bombements (918) et les concavités (920) de la partie supérieure (904) sont formés au moins en partie de façon attenante à plat aux bombements (214) et aux concavités (216) de la partie inférieure (906).
